# EUROPÄISCHE PATENTANMELDUNG

(11) **EP 4 678 870 A1**
(43) Veröffentlichungstag der Anmeldung: **14.01.2026**
(21) Anmeldenummer: 24187181.3
(22) Anmeldetag: 08.07.2024
(51) Int. Cl.: E06B 9/174, E06B 9/42, E06B 9/50

(54) **BESCHATTUNG MIT SCHWENKBARER TUCHWELLENAUFNAHME**

(71) Anmelder: Griesser Holding AG, 8355 Aadorf (CH)
(72) Erfinder: Baudry, Benjamin, 06510 Carros (FR)
(74) Vertreter: Kutzenberger Wolff & Partner

(57) **Zusammenfassung**

Die Erfindung betrifft eine Beschattung mit einem Gehäuse (1) und einer in dem Gehäuse (1) drehbar gelagerten Tuchwelle (4), von der ein Beschattungselement abwickelbar ist, wobei die Tuchwelle (4) an ihren beiden Enden mit jeweils einem Tuchwellenlager (41) in jeweils einem endseitig angeordneten Lagerträger (2) gelagert ist, wobei die Lagerträger (2) von einer Vormontageposition, in welcher ein Einsetzen der Tuchwellenlager (41) in die Lagerträger (2) oder Herausnehmen der Tuchwellenlager (41) aus den Lagerträgern (2) ermöglicht ist, in eine Endmontageposition mit den in die Lagerträger (2) eingesetzten Tuchwellenlagern (41) verschwenkbar und/oder verfahrbar sind.

## Beschreibung

Die Erfindung betrifft eine Beschattung mit einem Gehäuse und einer in dem Gehäuse drehbar gelagerten Tuchwelle, von der ein Beschattungselement abwickelbar ist, wobei die Tuchwelle an ihren beiden Enden mit jeweils einem Tuchwellenlager in jeweils einem endseitig angeordneten Lagerträger gelagert ist.

Derartige Beschattungen sind bekannt. Dabei ist die Tuchwelle mit den endseitigen Tuchwellenlagern in dem Gehäuse vormontiert. Nachteilig ist dabei, dass bei einer Montage einer Beschattung mit der in dem Gehäuse vormontierten Tuchwelle sehr große Massen zu heben und zu montieren sind. Ein weiterer Nachteil besteht darin, dass ein Austausch der Tuchwelle sehr aufwändig ist und beispielsweise bei einer Senkrechtbeschattung, die in einer Gebäudenische montiert ist, die Demontage der gesamten Beschattung erfordert.

Die Aufgabe der Erfindung ist es, eine Beschattung derart weiterzubilden, dass ein Entnehmen und Einsetzen der Tuchwelle mit dem Beschattungselement auf eine leichte Art und Weise ermöglicht werden, um die Montage der Beschattung und ein Austauschen der Tuchwelle mit dem Beschattungselement zu erleichtern.

Diese Aufgabe wird erfindungsgemäß durch eine Beschattung gemäß Anspruch 1 gelöst. Vorteilhafte Weiterbildungen der Erfindung sind in den Unteransprüchen angegeben.

Besonders vorteilhaft bei der Beschattung mit einem Gehäuse und einer in dem Gehäuse drehbar gelagerten Tuchwelle, von der ein Beschattungselement abwickelbar ist, wobei die Tuchwelle an ihren beiden Enden mit jeweils einem Tuchwellenlager in jeweils einem endseitig angeordneten Lagerträger gelagert ist, ist es, dass die Lagerträger von einer Vormontageposition, in welcher ein Einsetzen der Tuchwellenlager in die Lagerträger oder Herausnehmen der Tuchwellenlager aus den Lagerträgern ermöglicht ist, in eine Endmontageposition mit den in die Lagerträger eingesetzten Tuchwellenlagern verschwenkbar und/oder verfahrbar sind.

Bei der Beschattung kann es sich insbesondere um eine Senkrechtbeschattung, eine Markise, insbesondere eine Gelenkarmmarkise oder eine Terrassendachmarkise, oder einen Rollladen handeln.

Bei dem Beschattungselement kann es sich insbesondere um ein Markisentuch oder ein Fliegengitter, einen transparenten Behang, einen Rollladen, ein Rollo oder Stoff handeln. Insbesondere kann es sich um ein bedrucktes Werbebanner handeln.

Dabei kann das vordere Ende des Beschattungselementes an einem horizontal oder vertikal oder unter einem Winkel gegenüber der Horizontalen ausfahrbaren Ausfahrprofil befestigt sein.

Durch die Verschwenkbarkeit der Lagerträger, in welchen die endseitigen Tuchwellenlager der Tuchwelle aufgenommen werden, zwischen einer Vormontageposition und einer Endmontageposition ist eine leichte Entnehmbarkeit und Einsetzbarkeit der Tuchwelle mit dem darauf aufgewickelten Beschattungselement in der Vormontageposition möglich. Hierdurch wird zunächst die Montage der Beschattung erleichtert, da zunächst das Gehäuse montiert und beispielsweise an Befestigungskonsolen festgelegt und/oder an einem Baukörper montiert werden kann, und anschließend das Einsetzen der Tuchwelle in das Gehäuse erfolgt. Ferner gestattet die Erfindung einen einfachen nachträglichen Austausch der Tuchwelle mit dem darauf aufgewickelten Beschattungselement bei bereits montierter Beschattung, was beispielsweise bei einer in einer Gebäudenische angebrachten Senkrechtbeschattung sehr vorteilhaft ist. Hierdurch können beispielsweise Werbebanner regelmäßig ausgetauscht werden, ohne dass es erforderliche ist, die gesamte Beschattung zu demontieren.

Vorzugsweise erfolgt nach dem Verschwenken aus der Vormontageposition ein lineares Verschieben innerhalb des Gehäuses in die Endmontageposition, insbesondere ein lineares Verschieben in horizontaler Richtung.

Der Bewegungsablauf von der Vormontageposition in die Endmontageposition erfolgt in diesem Fall durch zwei aufeinander folgende Abschnitte zunächst eines Verschwenkens und anschließend eines linearen Verschiebens. Durch das lineare Verschieben auf entsprechende korrespondierende Auflager können die Lagerträger in der Endmontageposition gegen ein Verschwenken gesichert werden.

Vorzugsweise sind die Lagerträger um 70° bis 100°, insbesondere um 90° verschwenkbar.

Bevorzugt weisen die Lagerträger jeweils eine U-förmige Aufnahme zur Aufnahme jeweils eines Tuchwellenlagers auf, wobei die Öffnung der U-förmigen Aufnahme in der Endmontageposition noch oben gerichtet ist.

Die U-förmige Aufnahme bildet dabei vorzugsweise einen Formschluss mit jeweils einem Gleitstein, in welchen das jeweilige Tuchwellenende drehbar gelagert ist. Dadurch, dass die U-förmige Aufnahme zur Aufnahme jeweils eines Tuchwellenlagers in der Endmontageposition noch oben gerichtet ist, erfolgt eine automatische Sicherung aufgrund des Eigengewichtes der Tuchwelle in der Endmontageposition in der U-förmigen Aufnahme der Lagerträger.

Bevorzugt sind die Lagerträger in der Endmontageposition verrastet, insbesondere mittels einer formschlüssigen Verbindung der Lagerträger mit dem Gehäuse.

Durch eine derartige Verrastung der Lagerträger in der Endmontageposition werden die Lagerträger mitsamt der Tuchwelle gesichert und fixiert.

Vorzugsweise weisen die Lagerträger jeweils zumindest einen Bolzen auf, der jeweils in eine Kulissenführung einer Kopfplatte des Gehäuses eingreift und die Drehachse der Schwenkbewegung der Lagerträger bildet.

Insbesondere können die Lagerträger jeweils zumindest einen zweiten Bolzen aufweisen, der in der Endmontageposition auf einem Auflager der Kopfplatte aufliegt und/oder der nach dem Verschwenken in die Vormontageposition auf einem Auflager der Kopfplatte aufliegt und den Lagerträger gegen ein Verschwenken über die Vormontageposition hinaus sichert.

Alternativ kann das Gehäuse endseitig jeweils eine Kopfplatte mit jeweils zumindest einem Bolzen aufweisen, wobei der Bolzen jeweils in eine Kulissenführung des jeweils zugeordneten Lagerträgers eingreift und die Drehachse der Schwenkbewegung der Lagerträger bildet. In diesem Fall kann die Kopfplatte insbesondere jeweils einen zweiten Bolzen aufweisen, welcher den Lagerträger in der Vormontageposition gegen ein Verschwenken über die Vormontageposition hinaus sichert.

Der Begriff endseitig bezieht sich dabei auf die beiden Enden der Tuchwelle in dem Gehäuse der Beschattung.

In einer bevorzugten Ausführungsform weist jeder Lagerträger außenseitig drei Bolzen auf, die ein insbesondere rechtwinkliges Dreieck bilden und die in Kulissenführungen in jeweils einer Kopfplatte des Gehäuses eingreifen oder auf Auflagern der Kopfplatte aufliegen und wobei einer der Bolzen die Drehachse beim Verschwenken von in die Vormontageposition bildet.

Außenseitig bezeichnet dabei die der Tuchwelle entgegengesetzte Richtung in Bezug auf die Lagerträger, also in Richtung auf die Kopfplatte des Gehäuses und von der zwischen den Lagerträgern eingesetzten Tuchwelle wegweisend.

Dabei liegen die drei Bolzen eines jeden Lagerträgers bevorzugt in der Endmontageposition jeweils auf Auflagern auf, wobei die Bolzen ein rechtwinkliges Dreieck bilden und derart beabstandet sind, dass der in der Endmontageposition obere Bolzen nach einem linearen Verfahren der Lagerträger in dem Gehäuse in eine das Verschwenken in die Vormontageposition ermöglichende Zwischenposition und dem Verschwenken in die Vormontageposition auf dem Auflager aufliegt und den Lagerträger in der Vormontageposition gegen ein weiteres Verschwenken sichert, auf welchem in der Endmontageposition der Bolzen am gegenüberliegenden Ende der Hypotenuse des durch die drei Bolzen gebildeten Dreiecks aufliegt.

Das bedeutet, dass die Länge der in der Endmontageposition horizontal liegenden Kathete des durch die Bolzen aufgespannten Dreiecks der Länge des linearen Verfahrweges zuzüglich der Länge der in der Endmontageposition vertikal stehenden Kathete des durch die Bolzen aufgespannten Dreiecks entspricht.

In einer alternativen Ausführungsform weist das Gehäuse endseitig jeweils eine Kopfplatte mit drei zum Lagerträger weisenden Bolzen auf, die ein rechtwinkliges Dreieck bilden und die in Kulissenführungen in jeweils einem Lagerträger eingreifen und wobei der Bolzen am rechten Winkel die Drehachse bildet.

Vorzugsweise weist das Gehäuse einen öffenbaren Schacht auf, in dem ein entnehmbarer Stecker zur Verbindung eines elektrischen Tuchwellenantriebs mit einer Stromversorgungsleitung angeordnet ist.

Bevorzugt weist das Gehäuse an beiden Enden jeweils eine Deckplatte auf, mit der jeweils die Lagerträger in der Endmontageposition gegen ein Verschieben gesichert werden.

In einer bevorzugten Ausführungsform ist die Tuchwelle in Ausfahrrichtung vor- und zurückbewegbar, insbesondere kann die Tuchwelle an ihren Enden in Gleitsteinen gelagert sein, die in Kulissenführungen der Lagerträger gleiten.

Vorzugsweise weist die Beschattung eine Stützfläche auf, an welcher der Tuchballen insbesondere unabhängig von seinem sich in Abhängigkeit der Ausfahrweite des Ausfahrprofils ändernden Durchmessers anliegt und die einer Durchbiegung der Tuchwelle mit dem Tuchballen entgegenwirkt.

Mit dem Tuchballen ist das auf der Tuchwelle aufgewickelte Beschattungselement bezeichnet. Durch diese unterhalb der Tuchwelle angeordnete Stützfläche wird insbesondere bei sehr breiten Anlagen, d.h. bei solchen mit einer sehr langen Tuchwelle eine Durchbiegung der Tuchwelle mit den darauf aufgewickelten Beschattungselement einer Durchbiegung in Folge des Eigengewichtes zuverlässig entgegengewirkt, wodurch Wickelfalten vermieden werden.

Ein Ausführungsbeispiel der Erfindung ist in den Figuren dargestellt und wird nachfolgend erläutert. Es zeigen:
- Fig. 1: Eine Seitenansicht des Gehäuses einer Beschattung ohne äußere Deckplatte mit den Konturen des Lagerträgers und der Kopfplatte;
- Fig. 2: die Seitenansicht der Kopfplatte und des Lagerträgers;
- Fig. 3: eine perspektivische Ansicht eines Abschnitts des Gehäuses der Beschattung nach Figur 1 in der Endmontageposition;
- Fig. 4: eine perspektivische Ansicht eines Abschnitts des Gehäuses der Beschattung nach Figur 1 in der Zwischenposition;
- Fig. 5: eine perspektivische Ansicht eines Abschnitts des Gehäuses der Beschattung nach Figur 1 in der Vormontageposition mit eingesetzter Tuchwelle;
- Fig. 6: eine perspektivische Ansicht eines Abschnitts des Gehäuses der Beschattung nach Figur 1 in der Vormontageposition mit entnommener Tuchwelle.

Das in den Figuren 1 bis 6 dargestellte Ausführungsbeispiel der Erfindung zeigt eine Senkrechtbeschattung mit einem nach unten ausfahrbaren Beschattungselement.

Fig. 1 zeigt eine Seitenansicht des Gehäuses 1 einer Beschattung ohne äußere Deckplatte mit den Konturen des Lagerträgers 2 und der Kopfplatte 3. Fig. 2 zeigt die Seitenansicht der Kopfplatte 3 (links) und des Lagerträgers 2 (rechts). In der Darstellung gemäß Figur 1 befindet sich der Lagerträger 2 relativ zur Kopfplatte 3 und dem Gehäuse 1 in der Endmontageposition.

Fig. 3 zeigt eine perspektivische Ansicht eines Abschnitts des Gehäuses 1 der Beschattung nach Figur 1 in der Endmontageposition. Fig. 4 zeigt eine perspektivische Ansicht eines Abschnitts des Gehäuses 1 der Beschattung nach Figur 1 in der Zwischenposition. Fig. 5 zeigt eine perspektivische Ansicht eines Abschnitts des Gehäuses 1 der Beschattung nach Figur 1 in der Vormontageposition mit eingesetzter Tuchwelle 4. Fig. 6 zeigt eine perspektivische Ansicht eines Abschnitts des Gehäuses 1 der Beschattung nach Figur 1 in der Vormontageposition mit entnommener Tuchwelle 4.

Das Gehäuse 1 weist eine Rückseite 11, eine Oberseite 12, eine Vorderseite 13 sowie eine Unterseite 14 auf. An der Rückseite 11 ist das Gehäuse 1 der Senkrechtbeschattung mittelbar, beispielsweise mittels Befestigungskonsolen, oder unmittelbar an einem nicht dargestellten Baukörper befestigbar. Die Begriffe Vorderseite und Rückseite beziehen sich dabei auf die Einbausituation der Beschattung, da diese mit ihrer Rückseite an einen nicht dargestellten Baukörper angrenzt und an dem Baukörper montiert wird.

Der Lagerträger 2 dient der Aufnahme eines dem jeweiligen Ende der Tuchwelle zugeordneten Tuchwellenlagers und weist hierzu eine U-förmige Aufnahme 24 auf. In der Endmontageposition des Lagerträgers 2 weist die U-förmige Aufnahme 24 für das Tuchwellenlager nach oben, sodass das Tuchwellenlager durch die Gewichtskraft in der U-förmigen Aufnahme 24 sicher einliegt.

Der Lagerträger 2 weist außenseitig drei Bolzen 21, 22, 23 auf, die ein rechtwinkliges Dreieck bilden. In der Endmontageposition gemäß den Figuren 1 und 3 liegen die drei Bolzen 21, 22, 23 in einer Kulissenführung 31 in der Kopfplatte sowie auf den Bolzen 22, 23 zugeordneten Auflagern 32, 33 der Kopfplatte auf und werden hierdurch abgestützt. Die Kulissenführung 31 in der Kopfplatte weist eine Öffnung auf, deren Weite so gestaltet ist, dass der Bolzen 21 des Lagerträgers, welcher in die Kulissenführung einliegt, durch die Öffnung in die Kulissenführung 31 eingebracht werden kann.

Zur Entnahme bzw. zum Einsetzen der Tuchwelle 4 in die Lagerträger 2 ist der Lagerträger 2 von der in den Figuren 1 und 3 dargestellten Endmontageposition horizontal entlang der Strecke C verfahrbar. Dabei wird der Bolzen 21 am rechten Winkel des durch die Bolzen 21, 22, 23 aufgespannten rechtwinkligen Dreiecks von der Position 31a in der Endmontageposition entlang der Stecke C in Richtung auf die Vorderseite 13 auf die Position 31 b in der Zwischenposition in der Kulissenführung 31 in der Kopfplatte 3 verfahren. Das heißt, dass die Gehäusevorderseite 13 und die Gehäuseunterseite 14, die mit den die Tuchwellenlager 41 tragenden Lagerträgern 2, die an beiden Enden der Tuchwelle 4 angeordnet sind, verbunden sind und wie eine Schublade aus der Endmontageposition in der Kopfplatten 3, die ebenfalls an beiden Enden der Tuchwelle 4 angeordnet sind, in die Zwischenposition gemäß Figur 4 nach vorne herausgezogen werden kann. In dieser Zwischenposition gemäß Fig. 4 befindet sich der Bolzen 21 am rechten Winkel des durch die Bolzen 21, 22, 23 aufgespannten Dreiecks in der Kulissenführung 31 der Kopfplatte 3 in der vorderen Position 31b. In dieser Zwischenposition gemäß Fig. 4 sind die beiden anderen Bolzen 22, 23 von den Auflagern 32, 33 an der Kopfplatte 3 wegbewegt, sodass die Lagerträger 2 mitsamt der darin aufgenommenen Tuchwelle 4 um die Achse des Bolzens 21 am rechten Winkel des Dreiecks herum bis in die Vormontageposition verschwenkbar ist, wie dies durch den Pfeil 25 in Fig. 4 verdeutlicht ist. Wie erläutert bildet dabei der Bolzen 21 am rechten Winkel des durch die Bolzen 21, 22, 23 aufgespannten Dreiecks die Drehachse der Schwenkbewegung.

Die Vormontageposition mit der in die Lagerträger 2 eingesetzten Tuchwelle 4 mit dem auf der Tuchwelle 4 aufgewickelten Beschattungselement ist in Fig. 5 dargestellt.

Der Abstand A der in der Endmontageposition den horizontalen Schenkel des Dreiecks bildenden Bolzen 21, 23 ist dabei so gewählt, dass der Abstand A der Summe aus dem Abstand der in der Endmontageposition den vertikalen Schenkel des Dreiecks bildenden Bolzen 21, 22 zuzüglich des Verfahrweges C von der Endmontageposition 31a in die Zwischenposition 31b entspricht. Hierdurch ist gewährleistet, dass der in der Endmontageposition obere Bolzen 22 in der Vormontageposition gemäß Fig. 5 auf dem Auflager 33 an der Kopfplatte 3 aufliegt, welches in der Endmontageposition den Bolzen 23 aufnimmt, welcher am Ende des in der Endmontageposition horizontalen Schenkels des Dreiecks liegt. Dadurch, dass der in der Endmontageposition obere Bolzen 22 in der Vormontageposition gemäß Fig. 5 auf dem Auflager 33 an der Kopfplatte 3 aufliegt, ist der Lagerträger gegen ein weiteres Verschwenken über die Vormontageposition hinaus gesichert. Ein versehentliches Herausrutschen des Bolzens 22 über das Auflager 33 hinaus wird dadurch verhindert, dass der die Drehachse bildende Bolzen22 in der Kulissenführung 31 in der Kopfplatte gegen ein weiteres Verfahren in Richtung auf die Vorderseite der Beschattung gehindert ist.

Nach dem Verschwenken der Lagerträger 2 in die Vormontageposition gemäß Fig. 5 kann die Tuchwelle 4 mit dem darauf aufgewickelten Beschattungselement aus den Lagerträgern 2 nach vorne entnommen werden, wie dies in Fig. 6 dargestellt ist. In der Vormontageposition des Lagerträgers 2 gemäß den Figuren 5 und 6 weist die Öffnung der U-förmigen Aufnahme 24 nach vorne, sodass die Tuchwelle 4 mit den Tuchwellenlagern 41 an beiden Enden der Tuchwelle aus den jeweils zugeordneten Lagerträgern 2 entnommen werden kann. Das Einsetzen der Tuchwelle erfolgt dementsprechend umgekehrt, indem der Lagerträger 2 in die Vormontageposition gemäß Fig. 6 verschwenkt wird und eine Tuchwelle 4 mit den Tuchwellenlagern 41 in die U-förmige Aufnahme 24 am Lagerträger 2 eingesetzt wird. Anschließend wird der Lagerträger 2 in die Zwischenposition gemäß Fig. 4 verschwenkt und anschließend in die Endmontageposition gemäß Figur 3 eingeschoben. In der Endmontageposition wird der Lagerträger durch die formschlüssige Verrastung 10 zwischen dem Lagerträger 2 und dem Gehäuse 1 zusätzliche gegen ein Herausrutschen aus der Endmontageposition gesichert.

Durch die Erfindung wird die Montage einer Beschattung deutlich erleichtert, da zunächst nur das Gehäuse 1 ohne eine in dem Gehäuse 1 vormontierte Tuchwelle 4 an einem Gebäudekörper montiert werden kann. Nach der Montage des Gehäuses 1 kann sodann in der Vormontageposition die Tuchwelle 4 in die Lagerträger 2 eingesetzt werden. Nach dem Verschenken der Lagerträger 2 von der Vormontageposition in die Zwischenposition kann der Lagerträger von der Zwischenposition in die Endmontageposition verschoben werden. In der Endmontageposition werden die Lagerträger an beiden seitlichen Enden der Beschattung durch nicht dargestellte Deckplatten zusätzliche gesichert. Neben einer erleichterten Montage ermöglicht die Erfindung auch auf leichte Art und Weise einen nachträglichen Austausch der Tuchwelle mit dem darauf aufgewickelten Beschattungselement.

## Patentansprüche

1. Beschattung mit einem Gehäuse (1) und einer in dem Gehäuse (1) drehbar gelagerten Tuchwelle (4), von der ein Beschattungselement abwickelbar ist, wobei die Tuchwelle (4) an ihren beiden Enden mit jeweils einem Tuchwellenlager (41) in jeweils einem endseitig angeordneten Lagerträger (2) gelagert ist, **dadurch gekennzeichnet, dass** die Lagerträger (2) von einer Vormontageposition, in welcher ein Einsetzen der Tuchwellenlager (41) in die Lagerträger (2) oder Herausnehmen der Tuchwellenlager (41) aus den Lagerträgern (2) ermöglicht ist, in eine Endmontageposition mit den in die Lagerträger (2) eingesetzten Tuchwellenlagern (41) verschwenkbar und/oder verfahrbar sind.

2. Beschattung nach Anspruch 1, **dadurch gekennzeichnet, dass** nach dem Verschwenken aus der Vormontageposition ein lineares Verschieben innerhalb des Gehäuses (1) in die Endmontageposition erfolgt, insbesondere ein lineares Verschieben in horizontaler Richtung.

3. Beschattung nach Anspruch 1 oder 2, **dadurch gekennzeichnet, dass** die Lagerträger (2) um 70° bis 100°, insbesondere um 90° verschwenkbar sind.

4. Beschattung nach einem der vorherigen Ansprüche, **dadurch gekennzeichnet, dass** die Lagerträger (2) jeweils eine U-förmige Aufnahme (24) zur Aufnahme jeweils eines Tuchwellenlagers (41) aufweisen, wobei die Öffnung der U-förmigen Aufnahme (24) in der Endmontageposition noch oben gerichtet ist.

5. Beschattung nach einem der vorherigen Ansprüche, **dadurch gekennzeichnet, dass** die Lagerträger (2) in der Endmontageposition verrastet sind, insbesondere mittels einer formschlüssigen Verbindung (10) der Lagerträger (2) mit dem Gehäuse (1).

6. Beschattung nach einem der vorherigen Ansprüche, **dadurch gekennzeichnet, dass** die Lagerträger (2) jeweils zumindest einen Bolzen (21) aufweisen, der jeweils in eine Kulissenführung (31) einer Kopfplatte (3) des Gehäuses (1) eingreift und die Drehachse der Schwenkbewegung der Lagerträger (2) bildet.

7. Beschattung nach Anspruch 6, **dadurch gekennzeichnet, dass** die Lagerträger (2) jeweils zumindest einen zweiten Bolzen (22) aufweisen, der in der Endmontageposition auf einem Auflager (32) der Kopfplatte (3) aufliegt und/oder der nach dem Verschwenken in die Vormontageposition auf einem Auflager (33) der Kopfplatte (3) aufliegt und den Lagerträger (2) gegen ein Verschwenken über die Vormontageposition hinaus sichert.

8. Beschattung nach einem der Ansprüche 1 bis 5, **dadurch gekennzeichnet, dass** das Gehäuse (1) endseitig jeweils eine Kopfplatte (3) mit jeweils zumindest einem Bolzen aufweist, wobei der Bolzen jeweils in eine Kulissenführung des jeweils zugeordneten Lagerträgers (2) eingreift und die Drehachse der Schwenkbewegung der Lagerträger (2) bildet.

9. Beschattung nach einem der vorherigen Ansprüche, **dadurch gekennzeichnet, dass** jeder Lagerträger (2) außenseitig drei Bolzen (21, 22, 23) aufweist, die ein insbesondere rechtwinkliges Dreieck bilden und die in Kulissenführungen (31) in jeweils einer Kopfplatte (3) des Gehäuses (1) eingreifen oder auf Auflagern (32, 33) der Kopfplatte (3) aufliegen und wobei einer der Bolzen (21) die Drehachse beim Verschwenken in die Vormontageposition bildet.

10. Beschattung nach Anspruch 9, **dadurch gekennzeichnet, dass** die drei Bolzen (21, 22, 23) eines jeden Lagerträgers (2) in der Endmontageposition jeweils auf Auflagern (32, 33) aufliegen und/oder in Kulissenführungen (31) einliegen, wobei die Bolzen (21, 22, 23) ein rechtwinkliges Dreieck bilden und derart beabstandet sind, dass der in der Endmontageposition obere Bolzen (22) nach einem linearen Verfahren der Lagerträger (2) in dem Gehäuse (1) in eine das Verschwenken in die Vormontageposition ermöglichende Zwischenposition und dem Verschwenken in die Vormontageposition auf dem Auflager (33) aufliegt und den Lagerträger (2) in der Vormontageposition gegen ein weiteres Verschwenken sichert, auf welchem in der Endmontageposition der Bolzen (23) am gegenüberliegenden Ende der Hypotenuse des durch die drei Bolzen (21, 22, 23) gebildeten Dreiecks aufliegt.

11. Beschattung nach einem der Ansprüche 1 bis 9, **dadurch gekennzeichnet, dass** das Gehäuse (1) endseitig jeweils eine Kopfplatte (3) mit drei zum Lagerträger weisenden Bolzen aufweist, die ein rechtwinkliges Dreieck bilden und die in Kulissenführungen in jeweils einem Lagerträger (2) eingreifen und wobei der Bolzen am rechten Winkel die Drehachse bildet.

12. Beschattung nach einem der vorherigen Ansprüche, **dadurch gekennzeichnet, dass** das Gehäuse (1) einen öffenbaren Schacht aufweist, in dem ein entnehmbarer Stecker zur Verbindung eines elektrischen Tuchwellenantriebs mit einer Stromversorgungsleitung angeordnet ist.

13. Beschattung nach einem der vorherigen Ansprüche, **dadurch gekennzeichnet, dass** das Gehäuse (1) an beiden Enden jeweils eine Deckplatte aufweist, mit der jeweils die Lagerträger (2) in der Endmontageposition gegen ein Verschieben gesichert werden.

14. Beschattung nach einem der vorherigen Ansprüche, **dadurch gekennzeichnet, dass** die Tuchwelle (4) in Ausfahrrichtung vor- und zurückbewegbar ist, insbesondere dass die Tuchwelle (4) an ihren Enden in Gleitsteinen gelagert ist, die in Kulissenführungen der Lagerträger (2) gleiten.

15. Beschattung nach einem der vorherigen Ansprüche, **dadurch gekennzeichnet, dass** die Beschattung eine Stützfläche aufweist, an welcher der Tuchballen insbesondere unabhängig von seinem sich in Abhängigkeit der Ausfahrweite des Ausfahrprofils ändernden Durchmessers anliegt und die einer Durchbiegung der Tuchwelle mit dem Tuchballen entgegenwirkt.
